# EUROPÄISCHE PATENTSCHRIFT

(11) **EP 3 646 760 B1**
(45) Veröffentlichungstag und Bekanntmachung des Hinweises auf die Patenterteilung: **06.01.2021**
(21) Anmeldenummer: 19191407.6
(22) Anmeldetag: 13.08.2019
(51) Int. Cl.: A47G 9/00, A47G 9/10

(54) **KOPFKISSEN ODER NACKENSTÜTZKISSEN**
HEAD PILLOW OR NECK PILLOW
COUSSINS DE TÊTE OU COUSSINS DE SUPPORT DE COU

(30) Priorität: 30.10.2018 DE 202018106204 U
(43) Veröffentlichungstag der Anmeldung: 06.05.2020
(73) Patentinhaber: Krämer, Pascal, 32130 Enger (DE)
(72) Erfinder: Krämer, Pascal, 32130 Enger (DE)
(74) Vertreter: Rolf, Gudrun

(56) Entgegenhaltungen:
- CA-A1- 2 806 799
- CH-A5- 590 035
- DE-U1- 8 910 608
- KR-U- 20100 009 083
- US-A- 1 020 444
- US-B1- 6 532 611
- US-B1- 7 089 617

## Beschreibung

Die Erfindung betrifft ein Kopfkissen oder ein Nackenstützkissen aus einem Bezug mit einer unter einem Einfassband randseitig vernähten Ober- und Unterseite und einem einseitig wiederholt zu öffnenden Verschluss und einer dort hindurch in das Kissen eingebrachten Füllung.

Kopfkissen sind bekannt aus KR 20 2010 0009083 U, US 1 020 444 A, CA 2 806 799 A1, US 6532 611 B, sowie US 7 089 617 B1, CH 590 035 A5 und DE 89 10 608 U.

Es ist ein Kissen, insbesondere ein Kopfkissen bekannt, EP 0 286 102 A1, in dem zusätzlich zu einer Füllung ein Beutel eingebracht sein kann, der mit einer andersartigen Füllung befüllt ist, um dem Kissen etwa zum Zeitpunkt des Verkaufs ein pralleres Aussehen zu geben oder in dem Beutel Schmuckstücke oder andere Gegenstände zu verstecken.

Nachteilig an diesem vorbekannten Kissen ist insbesondere, dass der Beutel frei im Innenraum beweglich ist oder in eine zusätzliche Innentasche eingesetzt werden muss, deren Herstellung allerdings aufwendig und wenig wirtschaftlich ist.

Aufgabe der Erfindung ist es, ein Kopfkissen oder Nackenstützkissen zur Verfügung zu stellen, welches auf wirtschaftlich einfache und praktische Art und Weise eine von außen zugängliche Tasche in einem Kissen zur Verfügung stellt, welches die Aufnahme eines Beutels, wie eines Körnerkissens oder eines im Querschnitt linsenförmigen Schaumkerns ermöglicht und deren oder dessen Funktionsweise ergänzend unterstützt.

Die Lösung dieser Aufgabe ergibt sich durch die Merkmale des ersten Schutzanspruches.

Bei dem erfinderischen Kopfkissen oder Nackenstützkissen wird also aus einem Bezug eine Außenhülle mit einer Tasche innerhalb des Kissens zur Verfügung gestellt, welche direkt bei der Konfektionierung mit ausgebildet wird. Dies bedeutet, dass kein wesentlicher Extraaufwand betrieben werden muss, um die innere Kammer als Tasche zu erzeugen. '

Das erfindungsgemäße Kopfkissen oder Nackenstützkissen hat deswegen insgesamt zwei wiederholt zu öffnenden Verschlüsse, wie etwa Reißverschlüsse, und zwar einen auf der Seite der Tasche, um das Körnerkissen einfügen oder zu entnehmen zu können und einen auf der gegenüberliegenden Seite, um das Kissen mit einer beliebigen Füllung befüllen oder etwa zu Reinigungs- oder Austauschzwecken leeren zu können.

Weitere vorteilhafte Ausgestaltungen des Gegenstandes der Erfindung ergeben sich mit und in Kombination aus den nachfolgenden Unteransprüchen.

Gemäß einer bevorzugten Ausführungsform der Erfindung ist die Tasche so gefaltet, dass die beiden Seiten der Tasche mit den seitlichen Rändern der Oberseite und der Unterseite des Bezuges vernäht werden können, sodass die Tasche nur an den beiden Außenseiten und auf der Seite des Reißverschlusses der Tasche mit dem äußeren Teil des Kissens verbunden ist. Dies hat den Vorteil, dass beispielsweise eine Füllung aus Polyesterkugeln, die von der entgegengesetzten Seite des Kissens eingebracht wird, die Tasche vollständig umschließen kann und somit auch ein darin eingelegtes Körnerkissen oder einen mit linsenartigem Querschnitt versehenen Schaumkern, sodass die Polyesterkugeln den Tascheninhalt zum einen weiter abfedern und zum anderen beispielsweise die Wärme eines zuvor außerhalb des Kissens erwärmten Körnerkissens länger dort halten, da die Polyesterkugeln dann als Art Wärmedämmung fungieren.

Dadurch erfolgt die Wärmeabgabe auch abhängig von der individuell zu wählenden Dicke des Bezuges, welcher ggf. noch mit einem zusätzlichen Vlies versehen sein kann und nicht direkt, sondern indirekt und über einen wesentlich längeren Zeitraum. Ein normales Körnerkissen gibt dagegen den größten Teil seiner Wärme direkt an die Umgebungsluft ab und ist nach ca. 60 Minuten auf Körpertemperatur abgekühlt, wohingegen bei der erfindungsgemäßen Konstruktion die Wärme mindestens über einen doppelt so langen Zeitraum gehalten werden kann.

Entsprechend einer bevorzugten Ausführungsform der Erfindung sind die wiederholt zu öffnenden Verschlüsse als Reißverschlüsse oder Klettverschlüsse ausgebildet, sodass der Inhalt des Bezuges, vor allen Dingen aber der Inhalt der Tasche, jederzeit leicht zugänglich ist.

Das dem Kopfkissen oder dem Nackenstützkissen zugeordnete Körnerkissen kann des Weiteren mit beliebigen Füllungen versehen sein, für eine sehr feine Füllung beispielsweise mit Amaranth oder Johänniskernen, für eine feine Füllung mit Rapssamen, für eine mittelgrobe Füllung aus Dinkel-, Weizen- oder Roggenkörnern, Traubenkernen, Leinsamen, Hirse oder Buchweizen oder für eine sehr grobe harte Füllung mit Kirschkernen, sodass jedem Schläfer eine optimale und individuelle Schlafhilfe zur Verfügung gestellt werden kann.

Alternativ kann die Tasche, die einen flachen linsenartigen oder ovalen Querschnitt aufweist, mit einem ebenfalls im Querschnitt linsenartig ausgebildeten und mit einem Bezug versehen Schaumkern kleineren Umfangs gefüllt werden, sodass auch Schläfer mit anderen Vorlieben mit diesem erfinderischen Kopfkissen oder Nackenstützkissen ein für sie befriedigendes Schlaferlebnis verwirklichen können, wobei die Füllung des Kissen die Tasche von außen auf ihren inneren Ober- und Unterseiten umgibt, wodurch sich fließende Übergänge von einem härteren Körnerkissen oder Schaumkern zur Füllung des Kopfkissens oder Nackenstützkissens einstellen.

Entsprechend einer bevorzugten Ausführungsform der Erfindung ist der Bezug von innen mit einem Vlies aus Tierhaaren, wie Schurwolle oder aus nachwachsenden Rohstoffen, cellulosischen oder synthetischen Kunstfasern oder einer anteiligen Mischung aus diesen Materialien versteppt, sodass bereits das Kopfkissen oder das Nackenstützkissen ein angenehm warmes und anschmiegsam weiches Außenmaterial besitzt.

Die Füllung des erfinderischen Kissens besteht im Wesentlichen aus Kugelfasern aus 100 % Polyester, die bekanntlich über einen langen Benutzungszeitraum ihre Bauschkraft behalten und zudem eine gute Waschbarkeit aufweisen. Alternativ lassen sich natürlich alle anderen bekannten Füllungen oder auch neuartige Füllungen in das erfindungsgemäße Kopfkissen oder Nackenstützkissen einfüllen, wobei das erfinderische Kopfkissen oder Nackenstützkissen auch ohne Körnerkissen oder Schaumkern nutzbar ist und dann ein Teil der inneren Füllung den freien Raum des Körnerkissens oder des Schaumkerns ausfüllt und die Tasche dabei zusammengedrückt oder verformt. Da die Tasche erfindungsgemäß ohne innere Nähte auskommt, können diese einen Schläfer auch nicht stören, was ein weiteres, sehr wesentliches Merkmal der vorliegenden Erfindung darstellt.

Zu seiner Herstellung muss der Bezug des Kopfkissens oder Nackenstützkissens vor seinem Vernähen etwa die doppelte Länge des Kopfkissens und der Tasche aufweisen, bei einem 50 cm langen Kopfkissen und einer 15 cm tiefen Tasche also eine Länge von 130 cm besitzen.

Ein wesentlicher Vorteil des erfinderischen Kopfkissens oder Nackenstützkissens besteht darin, dass die Körnerkissen nun stets an Ort und Stelle verbleiben und sich nicht später in der Nacht an irgendeiner anderen Stelle im Bett wiederfinden, wie das bei herkömmlichen Körnerkissen oftmals der Fall ist, wobei das erfindungsgemäße Kopfkissen oder Nackenstützkissen eine Konstruktion zur Verfügung stellt, bei der das Kissen aufgrund seiner Verbindung mit dem Kopfkissen oder Nackenstützkissen stets an seinem idealen Platz im Nackenbereich verbleibt. Weiterhin ist von Vorteil, dass verhältnismäßig lange Körnerkissen verwandt werden können, die sich über die gesamte Kissenbreite erstrecken, was bei nächtlichen Bewegungen und Drehungen von Schläfern vorteilhaft ist, da diese stets im Kontakt mit dem Körnerkissen bleiben, jedenfalls so lange deren Kopf das Kissen nicht verlässt.

Gemäß einer besonders bevorzugten Ausführungsform der Erfindung ist die Tasche etwa 15 cm tief ausgeführt und weist stets die Kissenbreite des mit der Tasche ausgebildeten Kopfkissens oder Nackenstützkissens auf, wobei die gängigen cm-Maße von Kopfkissen 40/40, 50/50, 40/60, 50/60, 40/80, 50/80, 60/80, 80/80, 70/90 betragen und deswegen die Körnerkissen Längen von 40, 50, 60, 80 oder 90 cm aufweisen können.

Unabhängig von den Abmessungen des Kopfkissens oder Nackenstützkissens weist die Tasche für das Körnerkissen oder den Schaumkern sowie das Körnerkissen oder der Schaumkern selber jeweils eine optimale Tiefe von 15 cm +/-2 cm auf.

Nachfolgend ist ein Ausführungsbeispiel der Erfindung anhand von Zeichnungen näher beschrieben. Es zeigen:
- Fig. 1: eine räumliche Darstellung eines Kopfkissens mit geöffnetem Reißverschluss der Tasche für ein Körnerkissen oder für einen im Querschnitt linsenförmigen oder ovalen Schaumkern,
- Fig. 2: eine geschnittene Prinzipskizze durch ein Kopfkissen gemäß der Fig. 1.

Das Kopfkissen 1 besteht aus einem Bezug mit einer Oberseite 2 und einer Unterseite 3, wobei dieser auf jeweils der zur Innenseite gewandten Seite mit einem Vlies 11 versteppt ist. Am in der Figur 2 dargestellten linken Rand sind die Ränder des Bezugs mit einem Einfassband 12 umsäumt und mit einem Reißverschluss 4 verschlossen, sodass der Bezug mit einer Füllung 5 versehen werden kann, welche hier bevorzugterweise aus Polyesterkugelfasern besteht. Auf der dem Reißverschluss 4 zum Einbringen der Füllung 5 entgegengesetzten Seite ist der Bezug mit einer nach innen gefalteten Tasche 7 ausgestattet, die zur Aufnahme eines Körnerkissens 8 oder eines im Querschnitt linsenförmigen Schaumkerns dient, wobei die beiden Ränder 6 der Falten der Tasche 7 jeweils mit einer Seite eines zweiten wiederholt zu öffnenden Verschluss 9, hier einem Reißverschluss, sowie mit einem Einfassband 12 versehen sind, sodass die Tasche 7 über den Verschluss 9, einfach geöffnet und verschlossen werden kann, etwa um eine Einlage einzulegen oder zu entnehmen.

Die nach innen eingestülpte Falte des Bezuges ist nahtfrei, wobei nur die Seiten der Tasche 7 mit den seitlichen Rändern der Oberseite 2 und der Unterseite 3 des Bezuges unter einem weiteren Einfassband 12 vernäht sind, sodass die Tasche 7 selber im Inneren des Kissens 1 keinerlei eigene Nähte aufweist. Das Körnerkissen 8 kann mit unterschiedlichen Füllungen 10 gefüllt sein, die von sehr feinen Füllungen 10 bis hin zu sehr groben harten Füllungen 10 reichen können, wobei sehr feine Füllung 10 aus Amaranth oder Johanniskernen, feste Füllungen 10 aus Rapssamen, mittelgrobe Füllungen 10 aus Dinkel-, Weizen- oder Roggenkörnern, Traubenkernen, Leinsamen, Hirse oder Buchweizen oder sehr grobe harte Füllungen 10 aus Kirschkernen bestehen können.

## Patentansprüche

1. Kopfkissen oder Nackenstützkissen aus einem Bezug mit einer unter einem Einfassband (12) randseitig vernähten Oberseite (2) und Unterseite (3) und einem einseitigen wiederholt zu öffnenden Verschluss (4) und einer dort hindurch in das Kissen (1) eingebrachten Füllung (5), wobei der Bezug einteilig ist und wobei er an dem dem Verschluss (4) des Kissens (1) entgegengesetzten Rand (6), eine Tasche (7) für ein Körnerkissen (7) oder einen Schaumkern bildend, nach innen gefaltet ist, wobei die beiden Ränder (6) der Falten der Tasche (7) mit zusammenwirkenden Teilen eines zweiten wiederholt zu öffnenden Verschlusses (9) versehen sind.

2. Kopfkissen oder Nackenstützkissen nach Anspruch 1, **dadurch gekennzeichnet, dass** die Seiten der Tasche (7) mit den seitlichen Rändern der Oberseite (2) und der Unterseite (3) des Bezuges vernäht sind.

3. Kopfkissen oder Nackenstützkissen nach einem der vorgenannten Ansprüche, **dadurch gekennzeichnet, dass** die wiederholt zu öffnenden Verschlüsse (4;9) als Reißverschlüsse oder Klettverschlüsse ausgebildet sind.

4. Kopfkissen oder Nackenstützkissen nach einem der vorgenannten Ansprüche, **dadurch gekennzeichnet, dass** der Tasche (7) ein Körnerkissen (8) zugeordnet ist, welches entweder eine sehr feine Füllung (10) aus Amaranth oder Johanniskernen, eine feste Füllung (10) aus Rapssamen, eine mittelgrobe Füllung (10) aus Dinkel-, Weizen- oder Roggenkörnern, Traubenkernen, Leinsamen, Hirse oder Buchweizen oder eine sehr grobe harte Füllung (10) aus Kirschkernen aufweist.

5. Kopfkissen oder Nackenstützkissen nach einem der vorgenannten Ansprüche 1 bis 3, **dadurch gekennzeichnet, dass** die Tasche (7) einen flachen, linsenartigen oder ovalen Querschnitt aufweist und dass ihr ein im Querschnitt linsenartiger oder ovaler Schaumkern mit eigenem Bezug und geringfügig kleinerem Umfangs als die Tasche (7) zugeordnet ist.

6. Kopfkissen oder Nackenstützkissen nach einem der vorgenannten Ansprüche, **dadurch gekennzeichnet, dass** die Tasche (7) bis aus ihren mit den Rändern des Bezuges vernähten Seitenrändern sich frei in den Innenraum des Kissen (1) erstreckt.

7. Kopfkissen oder Nackenstützkissen nach einem der vorgenannten Ansprüche, **dadurch gekennzeichnet, dass** die Füllung (5) des Kissens (1) die Tasche (7) außen auf ihrer inneren Ober- und Unterseite umgibt.

8. Kopfkissen oder Nackenstützkissen nach einem der vorgenannten Ansprüche, **dadurch gekennzeichnet, dass** der Bezug mit einem Vlies (11) aus Tierhaar, wie Schurwolle oder aus nachwachsenden Rohstoffen, cellulosischen oder synthetischen Kunstfasern oder einer anteiligen Mischung aus diesen Materialien versteppt ist.

9. Kopfkissen oder Nackenstützkissen nach einem der vorgenannten Ansprüche, **dadurch gekennzeichnet, dass** die Füllung (5) aus Kugelfasern aus 100 % Polyester besteht.

10. Kopfkissen oder Nackenstützkissen nach einem der vorgenannten Ansprüche, **dadurch gekennzeichnet, dass** es mit oder ohne Körnerkissen (7) oder Schaumkern nutzbar ist, wobei ein Teil der Füllung (5) den freien Raum des Körnerkissens (7) oder des Schaumkerns ausfüllt und dass die Tasche (7) dabei zusammengedrückt oder verformt ist.

11. Kopfkissen oder Nackenstützkissen nach einem der vorgenannten Ansprüche, **dadurch gekennzeichnet, dass** der Bezugsstoff vor seinem Vernähen aus einer Stoffbahn mit der doppelten Länge des Kopfkissens (1) und der Tasche (7) besteht.

12. Kopfkissen oder Nackenstützkissen nach einem der vorgenannten Ansprüche, **dadurch gekennzeichnet, dass** die Tasche (7) unabhängig von den Abmessungen des Kopfkissens oder Nackenstützkissens eine Tiefe von 15 cm +/- 2 cm aufweist.

## Claims

1. Head cushion or neck support cushion composed of a cover with a top side (2) and a bottom side (3) sewn up at the edge below a surround band (12), and a fastener (4) on one side, which can be opened repeatedly, and a filling (5) which is introduced through said fastener into the cushion (1), wherein
the cover is unipartite and wherein
said cover is pleated inwards at the edge (6) situated opposite the fastener (4) of the cushion (1) to form a pocket (7) for a grain cushion (7) or a foam core, wherein the two edges (6) of the pleats of the pocket (7) are provided with interacting parts of a second fastener (9), which can be opened repeatedly.

2. Head cushion or neck support cushion according to Claim 1, **characterized in that** the sides of the pocket (7) are sewn to the lateral edges of the top side (2) and of the bottom side (3) of the cover.

3. Head cushion or neck support cushion according to either of the preceding claims, **characterized in that** the fasteners (4; 9), which can be opened repeatedly, are in the form of zip fasteners or hook-and-loop fasteners.

4. Head cushion or neck support cushion according to one of the preceding claims, **characterized in that** assigned to the pocket (7) is a grain cushion (8), which has either a very fine filling (10) composed of amaranth or carob kernels, a solid filling (10) composed of rapeseeds, a moderately coarse filling (10) composed of spelt grains, wheat grains or rye grains, grape seeds, linseed, millet/sorghum or buckwheat, or a very coarse, hard filling (10) composed of cherry kernels.

5. Head cushion or neck support cushion according to one of the preceding Claims 1 to 3, **characterized in that** the pocket (7) has a flat, lens-like or oval cross section and **in that** it is assigned a foam core which is lens-like or oval in cross section and has a dedicated cover and a slightly smaller circumference than the pocket (7).

6. Head cushion or neck support cushion according to one of the preceding claims, **characterized in that** the pocket (7) extends freely in the interior space of the cushion (1) apart from the side edges of said pocket that are sewn to the edges of the cover.

7. Head cushion or neck support cushion according to one of the preceding claims, **characterized in that** the filling (5) of the cushion (1) surrounds the pocket (7) on the outside on the inner top and bottom side of said pocket.

8. Head cushion or neck support cushion according to one of the preceding claims, **characterized in that** the cover is quilted with a nonwoven (11) of animal hair, such as new wool, or of renewable raw materials, cellulosic or synthetic artificial fibres, or a partial mixture of these materials.

9. Head cushion or neck support cushion according to one of the preceding claims, **characterized in that** the filling (5) consists of ball fibres of 100% polyester.

10. Head cushion or neck support cushion according to one of the preceding claims, **characterized in that** it can be used with or without grain cushions (7) or a foam core, wherein some of the filling (5) fills the free space of the grain cushion (7) or of the foam core, and **in that** the pocket (7) is compressed or deformed in the process.

11. Head cushion or neck support cushion according to one of the preceding claims, **characterized in that**, before it is sewn up, the fabric of the cover consists of a fabric web which is twice as long as the head cushion (1) and the pocket (7).

12. Head cushion or neck support cushion according to one of the preceding claims, **characterized in that** the pocket (7) has a depth of 15 cm ±2 cm, regardless of the dimensions of the head cushion or neck support cushion.

## Revendications

1. Coussin de tête ou coussin de soutien de la nuque comprenant une housse, pourvue d'un côté supérieur (2) et d'un côté inférieur (3) qui sont cousus côté bord sous un ourlet (12), et une fermeture (4) qui peut être ouverte à plusieurs reprises sur un côté et un rembourrage (5) qui est inséré dans le coussin (1) par ladite fermeture, la housse étant d'une seule pièce et étant pliée vers l'intérieur au niveau du bord (6), opposé à la fermeture (4) du coussin (1), en formant une poche (7) destinée à un coussin à grains (7) ou une partie centrale en mousse, les deux bords (6) des plis de la poche (7) étant pourvus de parties conjuguées d'une deuxième fermeture (9) pouvant être ouverte de manière répétée.

2. Coussin de tête ou coussin de soutien de la nuque selon la revendication 1, **caractérisé en ce que** les côtés de la poche (7) sont cousus avec les bords latéraux du côté supérieur (2) et du côté inférieur (3) de la housse.

3. Coussin de tête ou coussin de soutien de la nuque selon l'une des revendications précédentes, **caractérisé en ce que** les fermetures (4 ; 9) qui peuvent être ouvertes de manière répétée sont réalisées sous la forme de fermetures éclair ou de fermetures Velcro.

4. Coussin de tête ou coussin de soutien de la nuque selon l'une des revendications précédentes, **caractérisé en ce que** la poche (7) est associée à un coussin à grains (8) qui comporte soit un rembourrage très fin (10) à base d'amarante ou de graines de Saint-Jean, un rembourrage solide (10) à base de colza, un rembourrage à grains moyens (10) à base d'épeautre, de blé ou de seigle, de pépins de raisin, de lin, de millet ou de sarrasin ou un rembourrage dur très grossier (10) à base de noyaux de cerise.

5. Coussin de tête ou coussin de soutien de la nuque selon l'une des revendications précédentes 1 à 3, **caractérisé en ce que** la poche (7) a une section transversale plate, lenticulaire ou ovale et **en ce qu'**elle est associée à une partie centrale en mousse lenticulaire ou ovale pourvue d'une housse propre et ayant une circonférence légèrement plus petite que celle de la poche (7).

6. Coussin de tête ou coussin de soutien de la nuque selon l'une des revendications précédentes, **caractérisé en ce que** la poche (7) s'étend librement de ses bords latéraux, cousus avec les bords de la housse, jusque dans l'espace intérieur du coussin (1).

7. Coussin de tête ou coussin de soutien de la nuque selon l'une des revendications précédentes, **caractérisé en ce que** le rembourrage (5) du coussin (1) entoure la poche (7) à l'extérieur sur son côté intérieur et de son côté inférieur.

8. Coussin de tête ou coussin de soutien de la nuque selon l'une des revendications précédentes, **caractérisé en ce que** la housse est matelassée avec un molleton (11) en poils d'animaux, tel que de la laine vierge ou des matières premières renouvelables, des fibres cellulosiques ou synthétiques ou un mélange proportionné de ces matières.

9. Coussin de tête ou coussin de soutien de la nuque selon l'une des revendications précédentes, **caractérisé en ce que** le rembourrage (5) comprend des fibres sphériques 100 % polyester.

10. Coussin de tête ou coussin de soutien de la nuque selon l'une des revendications précédentes, **caractérisé en ce qu'**il peut être utilisé avec ou sans coussin à grains (7) ou partie centrale en mousse, une partie du rembourrage (5) remplissant l'espace libre du coussin à grains (7) ou de la partie centrale en mousse et **en ce que** la poche (7) est ainsi comprimée ou déformée.

11. Coussin de tête ou coussin de soutien de la nuque selon l'une des revendications précédentes, **caractérisé en ce que** le matériau de housse comprend, avant d'être cousu, une bande de tissu ayant deux fois la longueur du coussin de tête (1) et de la poche (7).

12. Coussin de tête ou coussin de soutien de la nuque selon l'une des revendications précédentes, **caractérisé en ce que** la poche (7) a une profondeur de 15 cm +/- 2 cm indépendamment des dimensions du coussin de tête ou du coussin de soutien de la nuque.
